# EUROPÄISCHE PATENTSCHRIFT

(11) **EP 4 352 001 B1**
(45) Veröffentlichungstag und Bekanntmachung des Hinweises auf die Patenterteilung: **29.07.2026**
(21) Anmeldenummer: 22731626.2
(22) Anmeldetag: 02.06.2022
(51) Int. Cl.: B65H 67/06

(54) **TRANSPORTFAHRZEUG FÜR EINE TEXTILFABRIK**
TRANSPORT VEHICLE FOR A TEXTILE FACTORY
VÉHICULE DE TRANSPORT POUR USINE TEXTILE

(30) Priorität: 09.06.2021 DE 102021114824
(43) Veröffentlichungstag der Anmeldung: 17.04.2024
(73) Patentinhaber: Saurer Technologies GmbH & Co. KG, 47804 Krefeld (DE)
(72) Erfinder: SCHAUENBURG, Markus, 73098 Rechberghausen (DE); WEINERT, Steffen, 41238 Mönchengladbach (DE); LEUPERS, Wolfgang, 41063 Mönchengladbach (DE)
(74) Vertreter: Morgenthum-Neurode, Mirko
(86) Internationale Anmeldenummer: PCT/EP2022/065030
(87) Internationale Veröffentlichungsnummer: WO 2022/258480

(56) Entgegenhaltungen:
- CN-A- 108 147 221
- CN-A- 109 626 130
- CN-A- 110 485 006
- US-A1- 2018 011 491
- US-B1- 6 260 783

## Beschreibung

Die vorliegende Erfindung betrifft ein Transportfahrzeug für eine Textilfabrik und ein System zur Behandlung von Textilmaterial in einer Textilfabrik umfassend ein solches Transportfahrzeug.

Das Transportfahrzeug kann in üblicher Weise eine Fahreinheit umfassen, welche ausgebildet ist, innerhalb einer Textilfabrik autonom, also fahrerlos, zu einem definierten Ziel zu fahren. Das Transportfahrzeug weist zudem eine Trageinheit auf, welche ortsfest mit der Fahreinheit gekoppelt ist, wobei die Trageinheit zum Tragen einer zu transportierenden Einheit ausgebildet, welche mit einem Textilmaterial be- und entladbar ist. Dazu weist das Transportfahrzeug eine Be- und Entladeeinrichtung mit einem Be- und Entladearm umfassend eine Fördereinheit zum Be- und Entladen der zu transportierenden Einheit mit dem Textilmaterial auf.

Ein solches Transportfahrzeug ist beispielsweise aus dem Dokument CN 110641576 A bekannt.

Das Transportfahrzeug ist ausgebildet, bespulte und unbespulte Hülsenkörper fahrerlos zu transportieren, wobei eine Tragfläche zur Aufnahme von bespulten Hülsenkörpern oder einer Palette umfassend mehrlagig gestapelte Spulenplatten aufweisend jeweils eine Mehrzahl von bespulten Hülsenkörpern vorgesehen ist. Zudem weist das Transportfahrzeug unterhalb der Tragfläche ein Transportfach zum Speichern von unbespulten Hülsenkörpern auf. Die Be- und Entladung der bespulten Hülsenkörper erfordert jedoch zeitintensive Zwischenschritte zum Freilegen von mit einer Spulenplatte abgedeckten Lage weiterer bespulter Hülsenkörper. Des Weiteren ist das Transportfahrzeug zum Transport einer großen Anzahl an Hülsenkörpern in der horizontalen Ebene großflächig auszulegen. Weiterhin kann die Fördereinheit bei der Entnahme der unsortiert in dem Transportfach abgelegten unbespulten Hülsenkörper zeitintensive Versuche benötigen, den Hülsenkörper zuverlässig zu erfassen. Das vorbekannte Transportfahrzeug erweist sich folglich in der Behandlung von Textilmaterialien wie Hülsenkörpern innerhalb der Textilfabrik als durchaus optimierungswürdig.

Ein Transportfahrzeug gemäß dem Oberbegriff des Anspruchs 1 ist aus dem Dokument CN 110 485 006 A und aus dem Dokument US 2018/011491 A1 bekannt.

Mit der vorliegenden Erfindung soll insbesondere ein Transportfahrzeug für eine Textilfabrik bereitgestellt werden, mittels welchem eine Behandlung von Textilmaterialien mittels des Transportfahrzeuges verbessert vornehmbar ist. Dazu soll mit der Erfindung insbesondere ein Transportfahrzeug bereitgestellt werden, mittels welchem eine hohe Anzahl an Hülsenkörpern transportiert und/oder eine definierte Behandlung der Hülsenkörper vorgenommen werden kann. Letztendlich soll mit der vorliegenden Erfindung insbesondere ein alternatives Transportfahrzeug bereitgestellt werden.

Die Erfindung löst diese Aufgaben durch ein Transportfahrzeug mit den Merkmalen des Anspruchs 1.

Das Transportfahrzeug gemäß der vorliegenden Erfindung weist jedenfalls eine übliche Fahreinheit auf, welche ausgebildet ist, innerhalb der Textilfabrik autonom zu einem definierten bzw. vorgegebenen Ziel zu fahren. Die Ausgestaltung einer solchen Fahreinheit ist hinreichend aus dem Stand der Technik bekannt.

Das erfindungsgemäße Transportfahrzeug umfasst des Weiteren eine Trageinheit, welche auf der Fahreinheit angeordnet ist, um von dieser durch die Textilfabrik verfahren werden zu können. Die Trageinheit umfasst eine der Fahreinheit abgewandte obere Tragfläche zum Tragen einer zu transportierenden Einheit, welche mit einem Textilmaterial be- und entladbar ist. Vorzugsweise ist die Trageinheit lösbar auf der Fahreinheit angeordnet. Unter lösbar ist im Sinne der vorliegenden Erfindung eine zerstörungsfreie, wiederholbare Entkopplung der Trageinheit von der Fahreinheit sowie Kopplung der Trageinheit mit der Fahreinheit zu verstehen. Insbesondere sind die Fahreinheit und die Trageinheit modular miteinander verbindbar ausgestaltet, so dass die Fahreinheit oder die Trageinheit austauschbar sind. Alternativ dazu kann die Fahreinheit mit der Trageinheit eine bauliche Einheit ausbilden, welche untrennbar ist. Eine solche bauliche Einheit birgt hingegen den Vorteil, dass ein von der Fahreinheit und Trageinheit begrenzter gemeinsamer Innenraum bereitstellbar ist, welcher einen ausreichend großen Raum für eine Anordnung und Ausgestaltung, insbesondere der elektronischen und elektrischen Komponenten der Fahreinheit und weiter bevorzugt der Trageinheit bietet.

Weiterhin ist eine Be- und Entladeeinrichtung mit einem Be- und Entladearm aufweisend eine Fördereinheit zum Be- und Entladen der zu transportierenden Einheit mit dem Textilmaterial vorgesehen. Die Be- und Entladeeinrichtung kann vorzugsweise lösbar und somit auswechselbar oder fest, also unlösbar mit der Trageinheit, weiter bevorzugt auf der oberen Tragfläche, und/oder an der zu transportierenden Einheit fixiert sein. Bei der Be- und Entladeeinrichtung handelt es sich um eine übliche Robotergreifeinrichtung mit einem Roboterarm umfassend eine als Fördereinheit ausgebildete Greifeinheit, wobei der Roboterarm wenigstens zwei gelenkig miteinander verbundene Armabschnitte aufweist, und wobei die Greifereinheit an einem freien Ende eines der Armabschnitte angeordnet ist. Bei der Greifereinheit kann es sich vorzugsweise um wenigstens zwei miteinander wirkverbundene Greifzangen, eine Greifstange mit Spannmitteln, eine Roboterhand, eine unterdruckbeaufschlagbare Greifereinheit zum saugenden Greifen des Textilmaterials oder ähnliches handeln.

Weiter bevorzugt handelt es sich bei der Be- und Entladeeinrichtung um einen kollaborativen Roboter, auch bekannt als Cobot, mit einem Roboterarm und einer Roboterhand, insbesondere als Fördereinheit, weiter bevorzugt als Greifeinheit ausgestaltet. Ein solcher Cobot hat den Vorteil, dass dieser ohne sonst übliche Schutzvorkehrungen mit einem Bediener in der Textilfabrik in einem gemeinsamen Umfeld ohne Käfige bzw. Schutzeinrichtungen ohne Weiteres interagieren kann und den Bediener bei komplexen Aufgaben, die nicht vollständig automatisierbar sind, assistieren kann. Dazu sind solche Cobots gegenüber sonstigen Robotereinrichtungen mit Sensoriken ausgestattet, welche eine Abschaltung des Cobots bewirken, sofern der Cobot in Berührung mit definierten Hindernissen gelangt. Dadurch können Verletzungen beim Bediener zuverlässig verhindert werden.

Der Roboterarm kann vorzugsweise modulartig gelenkig zusammengesetzt sein. So kann der Roboterarm bedarfsgerecht um wenigstens einen weiteren Armabschnitt verlängert oder verkürzt werden, um die Reichweite bedarfsgerecht anpassen zu können. Die modulartig gelenkige Zusammensetzung kann beispielsweise über kugelgelenkartige Kopplungen erfolgen, welche in weiter bevorzugter Weise Schleifkontakte zur Durchleitung von Informationen und/oder der Energieversorgung aufweisen können. Auch kann wenigstens ein Armabschnitt vorzugsweise einen ein- und ausfahrbaren Teilabschnitt umfassen, wodurch eine vereinfachte Reichweitenanpassung ermöglicht wird. In weiterhin bevorzugter Weise kann die Fördereinheit auswechselbar an dem Be- und Entladearm angebunden sein.

Gemäß einer bevorzugten Ausführungsform umfasst das Transportfahrzeug, im Besonderen die Be- und Entladeeinrichtung, wenigstens ein Bildverarbeitungssystem, mittels welcher ein definierter Umgebungsbereich des Transportfahrzeuges und/oder ein definierter Arbeitsbereich der Be- und Entladeeinrichtung optisch überwachbar, weiter bevorzugt speicherbar überwach- und aufnehmbar, ist. Besonders bevorzugt ist das Bildverarbeitungssystem an dem Transportfahrzeug oder an der Be- und Entladeeinrichtung derart angeordnet, dass der Arbeitsbereich, sprich ein Handhabungsbereich der Be- und Entladeeinrichtung, im Besonderen der Greifeinheit überwachbar bzw. aufnehmbar ist. Vorzugsweise ist das Bildverarbeitungssystem nahe oder an der Greifeinheit außerhalb dieser angeordnet. Weiterhin bevorzugt kann die Bildaufnahmeeinheit an einem die Greifereinheit tragenden Armabschnitt oder an einem diesen Armabschnitt und die Greifereinheit miteinander verbindenden Gelenk angeordnet sein. Wesentlich für die Anordnung des Bildverarbeitungssystems ist die Überwachungsmöglichkeit des Arbeitsbereiches der Greifereinheit, wobei das Bildverarbeitungssystem vorzugsweise derart angeordnet ist, dass eine Bildaufnahmemittenachse des Bildverarbeitungssystems inkongruent zu einer Halteachse der Greifereinheit ist. Unter einer Halteachse der Greifereinheit wird diejenige Achse verstanden, welche zwischen den Greifelementen der Greifereinheit verläuft und auf welche sich die Greifelemente zu bewegen, um ein Objekt bzw. einen Gegenstand zu greifen. In einem objektfreien Greifzustand der Greifeinheit berühren sich die Greifelemente abhängig von deren Anzahl und Anordnung an oder nahe der Halteachse.

Weiterhin bevorzugt ist das Bildverarbeitungssystem mit einer Betriebssteuereinrichtung der Be- und Entladeeinrichtung kommunikativ verbunden, wobei die Betriebssteuereinrichtung ausgelegt ist, die Be- und Entladeeinrichtung basierend auf Informationen des Bildverarbeitungssystems autonom zu steuern. Vorzugsweise kann ein Wissensspeicher vorgesehen sein, welcher mit der Betriebssteuereinrichtung derart kommunikativ verbunden ist, dass die Betriebssteuereinrichtung Informationen des Bildverarbeitungssystems mit im Wissensspeicher hinterlegten Informationen vergleicht und basierend auf diesem Vergleich die Be- und Entladeeinrichtung definiert ansteuert. Dies ist insbesondere bei unsortierten Textilmaterialien wie Spulen und Hülsen vorteilhaft, welche definiert von der Be- und Entladeeinrichtung zu handhaben sind.

Weiterhin bevorzugt ist das Bildverarbeitungssystem allein oder in Kombination mit der Betriebssteuereinrichtung ausgelegt, mit im Arbeitsbereich der Be- und Entladeeinrichtung definiert positionierten Markierungen zusammenzuwirken. Damit kann die Be- und Entladeeinrichtung zu exakt ausführbaren Handhabungen innerhalb des von den Markierungen definierten Markierungsbereiches angesteuert werden. Fehlbewegungen lassen sich somit weitestgehend vermeiden, wodurch die Produktivität gesteigert wird.

Erfindungsgemäß weist die Be- und Entladeeinrichtung, eine Linearführung für den Be- und Entladearm auf, entlang welcher der Be- und Entladearm linear verfahrbar ist. Damit kann die Reichweite der Be- und Entladeeinrichtung ebenfalls bedarfsgerecht angepasst werden. Eine solche Linearführung ist in Verbindung mit einer länglichen zu transportierenden Einheit vorteilhaft. Die Linearführung erstreckt schräg zu der Tragfläche. Insbesondere erstreckt sich die Linearführung vertikal zu der Tragfläche, wodurch eine sich in hauptsächlich vertikaler Richtung erstreckende zu transportierende Einheit auf der Tragfläche anordbar ist, um die horizontale Dimension des Transportfahrzeugs hinsichtlich seiner Breite und Tiefe möglichst klein halten zu können, damit dieser auch durch schmale Passagen beispielsweise zwischen zwei benachbarten Textilmaschinen verfahren kann. Weiter bevorzugt kann die Linearführung eine Geradführung, eine Kurvenführung oder eine Kombination aus einer Gerad- und Kurvenführung sein. Eine solche Linearführung begünstigt weiterhin den Einsatz eines kürzer ausstaltbaren Be- und Entladearms sowie im Allgemeinen eine Gewichtsreduzierung des Transportfahrzeuges.

Das erfindungsgemäße Transportfahrzeug zeichnet sich dadurch aus, dass die zu transportierende Einheit durch einen auf der oberen Tragfläche, insbesondere zerstörungsfrei lösbar, fixierten Spulenspeicher mit einer Mehrzahl an Speicherstellen jeweils zur Speicherung eines bespulten oder unbespulten Hülsenkörpers ausgebildet ist. Die Speicherstelle kann vorzugsweise durch ein Aufnahmefach, in welches wenigstens ein Hülsenkörper einlegbar ist, und/oder einen Aufnahmedorn, auf welchen wenigstens ein Hülsenkörper, insbesondere klemmbar, aufsteckbar oder aufsetzbar ist, ausgebildet sein. In bevorzugter Weise verläuft das Aufnahmefach und/oder der Aufnahmedorn winklig durch eine die Speicherstelle kreuzende horizontale Ebene, wobei wenigstens ein Öffnungsabschnitt der Aufnahmeöffnung des Aufnahmefachs bzw. die Aufnahmespitze des Aufnahmedorns oberhalb einer der Trageinheit abgewandten Oberseite der horizontalen Ebene angeordnet ist. Dadurch kann der Hülsenkörper über die Aufnahmeöffnung bzw. der Aufnahmespitze zuverlässig und ohne Gefahr des Herausfallens während der Fahrt des Transportfahrzeuges in der Speicherstelle gespeichert werden. Ferner kann auf Haltemittel wie beispielsweise Klemmmittel zum Halten bzw. Klemmen des Hülsenkörpers verzichtet werden, da der Hülsenkörper allein über seine Schwerkraft in dem Aufnahmefach bzw. auf dem Aufnahmedorn gehalten werden kann. Unter einem Dorn ist in diesem Zusammenhang jegliches in den Hülsenkörper eingreifbares Element bzw. Mittel zu verstehen, auf welchen der Hülsenkörper aufsteckbar oder aufsetzbar ist. So kann der Dorn beispielsweise durch einen Pin, einen Steg oder ein ähnliches vorstehendes Element ausgebildet sein, welches in eine Aufnahmeöffnung des Hülsenkörpers eingreifen kann.

Weiterhin bevorzugt sind der Spulenspeicher und die Be- und Entladeeinrichtung derart angeordnet und ausgebildet, dass die Fördereinheit auf jeden in einer Speicherstelle des Spulenspeichers gespeicherten Hülsenkörper unmittelbar zugreifen kann. Damit kann zuverlässig sichergestellt werden, dass jeder Hülsenkörper von der Fördereinheit ohne die Notwendigkeit des Entfernens eines anderen Hülsenkörpers erreichbar ist. Dadurch kann der Freiheitsgrad in der Be- und Entladung des Transportfahrzeugs bezüglich ausgewählter Hülsenkörper wie beispielsweise Hülsenkörper unterschiedlicher Partien, unterschiedlicher Behandlung oder unterschiedlicher Hülsenkörperausführungen erhöht werden.

Gemäß einer bevorzugten Ausführungsform ist wenigstens eine Speicherstelle der Mehrzahl an Speicherstellen ausgebildet, wenigstens zwei Hülsenkörper entlang der Hülsenkörperlänge in Reihe zu speichern. Die Anzahl der zu speichernden Hülsenkörper kann in verbesserter Weise bauraumreduziert erhöht werden.

Nach einer bevorzugten Ausführungsform ist der Spulenspeicher mit wenigstens zwei Speichersegmenteinheiten ausgebildet, welche jeweils wenigstens eine Speicherstelle aufweisen, wobei die wenigstens zwei Speichersegmenteinheiten und die Be- und Entladeeinrichtung ausgebildet sind, sich relativ zueinander zu drehen. Beispielsweise können die Speichersegmenteinheiten und/oder die Be- und Entladeeinrichtung rotierbar vorgesehen sein. Bei der bevorzugten Ausführungsform der rotierbaren Speichersegmenteinheiten kann die Drehbeweglichkeit bauraumsparend auf der Stelle um eine gemeinsame Mittendrehachse der Speichersegmenteinheiten vorgesehen sein, wohingegen bei der Drehbeweglichkeit der Be- und Entladeeinrichtung eine wenigstens teilweise oder vollständig rotatorisch um die Speichersegmenteinheiten verlaufende Führung vorgesehen sein kann, um sämtliche Speicherstellen der wenigstens beiden Speichersegmenteinheiten bedienen zu können. Weiterhin bevorzugt kann der Spulenspeicher drehbar sein, wobei die Speichersegmenteinheiten weiter bevorzugt ortsfest oder alternativ bewegbar an dem Spulenspeicher angeordnet und befestigt sein können. Die Drehbeweglichkeit des Spulenspeichers, der Speichersegmenteinheiten und/oder der Be- und Entladeeinrichtung kann in bevorzugter Weise aktiv oder passiv realisiert sein. Bei der aktiven Drehbeweglichkeit ist ein Motor vorgesehen, welcher die Drehung unmittelbar bewirkt. Bei der passiven Drehbeweglichkeit erfolgt die Initialisierung der Drehung über einen auf den Spulenspeicher, die Speichersegmenteinheit bzw. die Be- und Entladeeinrichtung von diesen extern eingebrachten Drehimpuls. Beispielsweise kann der Spulenspeicher oder die Speichersegmenteinheit mit einer Rastvorrichtung ausgestattet sein, welche diese in vorbestimmten Stellungen lösbar verrastet, wobei die Verrastung durch den Drehimpuls lösbar ist. Der Drehimpuls kann dabei in bevorzugter Weise von der Be- und Entladeeinrichtung initiiert werden, indem diese den Drehimpuls auf eine vorbestimmte Fläche, Linie oder punktuell einbringt. Die relative Drehbeweglichkeit begünstigt eine bauraumreduzierte Speicherung von Hülsenkörpern in horizontaler Richtung, da ohne Weiteres in eine dazu vertikale Richtung ausgewichen werden kann.

In bevorzugter Weise sind die wenigstens zwei Speichersegmenteinheiten durch eine vertikal von der oberen Tragfläche abragende Rahmenstruktur ausgebildet, welche auf wenigstens zwei ihrer zu der oberen Tragfläche vertikal verlaufenden Vertikalseiten jeweils mehrere in horizontaler und/oder vertikaler Richtung verlaufend angeordnete Speicherstellen aufweist, wobei die Rahmenstruktur auf der oberen Tragfläche relativ zu der Be- und Entladeeinrichtung drehbeweglich angeordnet und eingerichtet ist. Beispielsweise kann die Rahmenstruktur durch einen annähernd rechteckigen Rahmen ausgestaltet sein, welcher auf seinen beiden voneinander abgewandten Seiten eine Mehrzahl an Speicherstellen aufweist. Alternativ dazu kann die Rahmenstruktur vorzugsweise durch einen quaderförmigen Rahmen mit, insbesondere innenliegenden, Speicherstellen ausgestaltet sein, welche in definierter Weise von einer zugeordneten Seitenfläche der quaderförmigen Rahmenstruktur be- und entladen werden können. So kann die Rahmenstruktur bei der bevorzugten Ausführungsform mit innenliegenden Speicherstellen beispielsweise Speicherstellen einhausen, welche definiert einander abgewandten und/oder angrenzenden Seitenflächen der quaderförmigen Rahmenstruktur zugeordnet sind, um über diese entsprechenden Seitenflächen jeweils von der Be- und Entladeeinrichtung bedient bzw. be- und entladen werden zu können.

Vorzugsweise kann die Rahmenstruktur auf einer tellerartigen Dreheinrichtung montiert sein, welche auf der oberen Tragfläche angeordnet oder in der Trageinheit integriert und ausgebildet ist, die Rahmenstruktur um eine, insbesondere durch die Tellermitte vertikal verlaufende zentrale, Drehachse der tellerartigen Dreheinrichtung zu rotieren. Weiter bevorzugt kann die Dreheinrichtung in horizontaler Richtung und/oder in vertikaler Richtung linear verfahrbar auf der oberen Tragfläche ausgebildet sein.

Alternativ oder zusätzlich dazu kann nach einer bevorzugten Ausführungsform die Trageinheit in horizontaler Richtung und/oder in vertikaler Richtung des Transportfahrzeuges linear bewegbar auf der Fahreinheit angeordnet sein. Auch wenn die Bewegbarkeit durch die Dimension des Transportfahrzeuges naturgemäß begrenzt ist, so begünstigt die Bewegbarkeit eine zuverlässige Behandlung, wie beispielsweise die Be- und Entladung sämtlicher Speicherstellen bzw. Hülsenkörper des Spulenspeichers, und gewährt eine hohe Flexibilität und Variabilität in der Auslegung sowohl des Spulenspeichers als auch der Be- und Entladeeinrichtung.

Gemäß einer bevorzugten Ausführungsform ist der Spulenspeicher als Lagerpaternoster ausgebildet, wobei die wenigstens zwei Speichersegmenteinheiten jeweils einen beabstandet zu der Tragfläche umlaufend bewegbaren Regalboden des Lagerpaternosters ausmachen. Als Regalboden ist im Sinne der vorliegenden Erfindung jeglicher Träger zu verstehen, welcher geeignet ist, wenigstens eine Speicherstelle zum Aufnehmen eines unbespulten oder bespulten Hülsenkörpers zu tragen. So kann der Regalboden beispielsweise als eine Art Querstrebe oder brettartig ausgestaltet sein. Der Lagerpaternoster zeichnet sich dadurch aus, dass er ein kompaktes Umlauflagersystem ausmacht.

Weiter bevorzugt weist der Spulenspeicher eine Vielzahl an Regalböden auf, um eine ausreichende Menge an Hülsenkörpern speichern zu können. Die Anzahl der Speichersegmenteinheiten bzw. der Regalböden sowie der pro Regalboden vorzusehenden Speicherstellen hängen von der Dimensionierung des Spulenspeichers ab und können entsprechend der Ausgestaltung des Spulenspeichers bedarfsgerecht vorgesehen werden. Als vorteilhaft hat sich herausgestellt, dass pro Regalboden maximal vier, weiter bevorzugt nur zwei Speicherstellen ausgebildet werden, um das horizontale Ausmaß des Spulenspeichers bei ausreichender Speichermenge möglichst klein halten zu können. In vorteilhafter Weise ermöglicht die Ausgestaltung als Lagerpaternoster eine effiziente Ausnutzung einer vorhandenen Raumhöhe mit einer verhältnismäßig geringen Stellfläche.

Der Lagerpaternoster ist vorzugsweise ausgebildet, von wenigstens einer definierten Seite für die Be- und Entladeeinrichtung zugänglich zu sein, wohingegen ausgewählte andere Seiten weiter bevorzugt mittels einer Wandung abgedeckt sein können. Dadurch können die zu transportierenden Hülsenkörper nach Beladung der entsprechenden Speicherstelle vor äußeren Einflüssen und Herabfallen in verbesserter Weise geschützt werden.

Gemäß einer bevorzugten Ausführungsform ist der Spulenspeicher, insbesondere der Lagerpaternoster, als ein Gehäuse ausgebildet, welches im Gehäuseinneren die von Gehäusewandungen eingehausten Speicherstellen aufweist, wobei das Gehäuse wenigstens eine, insbesondere verschließbare, Öffnung an einer der Gehäusewandungen aufweist, über welche die Be- und Entladeeinrichtung die Be- und Entladung des Spulenspeichers vornehmen kann. Weiterhin bevorzugt ist eine in das Gehäuseinnere führende Mündung zur Erzeugung eines definierten Überdruckes oder einer Saugströmung in dem Gehäuse vorgesehen, wobei die Mündung mit einer Quelle, insbesondere mit einem Gebläse, zur Erzeugung des Überdruckes bzw. der Saugströmung gekoppelt oder koppelbar ist. Dadurch kann ein definierter Überdruck in das Gehäuse eingebracht werden, um Faserflug und ähnliche in der Luft schwebende Schmutzpartikel vor Eintritt in den durch das Gehäuseinnere ausgebildeten Speicherraum des Spulenspeichers zu verhindern. Bei Anlegen einer Saugströmung können die in dem Speicherraum eingedrungenen Faserreste und ähnliche Schmutzpartikel aus dem Speicherraum abgeführt werden. Um im Falle der Saugströmung das Eindringen von weiteren Faserresten oder Schmutzpartikeln in den Speicherraum über die Öffnung zu verhindern, kann die Öffnung in bevorzugter Weise mit einem luftdurchlässigen Filter verschlossen werden, welcher die Faserreste oder Schmutzpartikel aus der in das Gehäuseinnere eingesaugten Umgebungsluft ausreinigt. Der Filter kann weiter bevorzugt mit einer Reinigungsdüse in Wirkverbindung stehen, welche, insbesondere an dem Spulenspeicher, angeordnet und ausgebildet ist, um die Filteroberfläche zum Entfernen der angesammelten Faserreste und Schmutzpartikel mit Druckluft zu beblasen, um ein Zusetzen des Filters zu vermeiden. Die Beblasung des Filters kann vorzugsweise bedarfsgerecht zu vorbestimmten Zeitpunkten oder intervallartig vorgenommen werden bzw. initiiert werden.

Die Speicherstellen können nach einer bevorzugten Ausführungsform beliebig ausgewählt angeordnet sein. So kann eine beliebige Auswahl an zueinander benachbarten Speicherstellen in horizontaler und/oder vertikaler Richtung des Spulenspeichers geradlinig nebeneinander oder versetzt zueinander angeordnet sein. Die geradlinige Anordnung begünstigt ein einfacheres und somit zuverlässigeres Be- und Entladen des Spulenspeichers bzw. der einzelnen Speicherstellen. Die versetzte Anordnung ist bevorzugt, wenn eine kompaktere Ausgestaltung des Spulenspeichers erwünscht ist. Beispielsweise kann eine versetzte Anordnung derart ausgestaltet sein, dass vier zueinander benachbarte Speicherstellen in einer Draufsicht ein Parallelogramm oder eine Raute ausformen bzw. in den entsprechenden Eckpunkten einer solchen Form angeordnet sind. Bevorzugt können die Speicherstellen derart in dem Spulenspeicher angeordnet sein, dass eine Speicherstelle einer Anordnungsreihe zu zwei unmittelbar benachbarten Speicherstellen einer dazu benachbarten parallelen Anordnungsreihe auf einer Projektionslinie zwischen diesen beiden Speicherstellen mittig angeordnet ist. In einer Draufsicht dieser drei Speicherstellen ergibt eine solche Anordnung ein gleichschenkliges Dreieck. Mit anderen Worten sind die drei Speicherstellen in den Eckpunkten eines gleichschenkligen Dreiecks angeordnet.

Auch kann vorzugsweise eine Anordnungsreihe von Speicherstellen zu einer dazu benachbarten parallelen Anordnungsreihe von Speicherstellen entlang einer zu einer Draufsichtebene der beiden Anordnungsreihen verlaufenden Orthogonalen versetzt angeordnet sein. Weiter bevorzugt kann wenigstens die in der Draufsicht tiefer liegende Anordnungsreihe oder beide Anordnungsreihen entlang der Orthogonalen hin und her bewegbar ausgebildet sein. Dadurch kann insbesondere eine zu be- oder entladene Anordnungsreihe von Speicherstellen in den für einen Bediener sichtbaren oder für Sensoriken leicht erfassbaren Vordergrund gebracht werden, um ein zuverlässigeres Be- und Entladen zu unterstützen und dieses zugleich einem Bediener leicht zu visualisieren bzw. erfassbar zu machen. Eine solche Sensorik kann beispielsweise an dem Spulenspeicher, der Be- und Entladeeinrichtung oder an einer transportfahrzeugexternen Vorrichtung wie einer Textilmaschine oder einem Magazin bzw. Lager für Hülsenkörper angeordnet sein. Die Sensorik kann mit einer Steuereinheit und/oder Auswerteeinrichtung, wie nachstehend noch näher beschrieben, gekoppelt sein.

Nach einem weiteren Aspekt der vorliegenden Erfindung kann die zu transportierende Einheit zusätzlich zu der Ausbildung als Spulenspeicher durch eine an der Trageinheit, vorzugsweise auf der oberen Tragfläche, weiterhin bevorzugt zerstörungsfrei lösbar, fixiert angeordnete Hülsenbehandlungseinheit zum autonomen Behandeln des Hülsenkörpers, insbesondere des unbespulten Hülsenkörpers, des bespulten Hülsenkörpers und/oder eines auf den bespulten Hülsenkörper aufgespulten Fadens, ausgebildet sein. Im Sinne der vorliegenden Erfindung ist unter autonom eine solche Tätigkeit zu verstehen, welche von einer Einrichtung, Vorrichtung oder Einheit des Transportfahrzeugs ohne Eingreifen eines Bedieners vorgenommen wird. Unter einer Hülsenbehandlungseinheit ist eine solche Einheit zu verstehen, welche
(i) den bespulten Hülsenkörper derart behandelt, dass wenigstens eine dem bespulten Hülsenkörper zuordbare Charakteristik wie beispielsweise
   - die Fadeneigenschaft wie insbesondere, jedoch nicht abschließend aufgezählt, Fadenstruktur, Fadenfestigkeit, Haarigkeit, Dehnung, Verdrillung, Feuchtigkeit oder ähnliches,
   - die Fadendimension wie insbesondere der Fadenquerschnitt bzw. der Fadendurchmesser,
   - die aufgespulte Fadenlänge,
   - der Querschnitt des bespulten Hülsenkörpers, oder
   - der Durchmesser des bespulten Hülsenkörpers
   oder
(ii) den unbespulten oder bespulten Hülsenkörper anderweitig wie beispielsweise durch Auf- bzw.

Einbringen einer Etikettierung, eines auslesbaren, insbesondere elektronisch speicherbaren, Codes, einer Ummantelung oder ähnliches definiert beeinflusst wird.

Damit kann eine definierte Hülsenkörper- bzw. Fadenbehandlung von einer Textilmaschine auf das Transportfahrzeug verlagert werden, wodurch die Produktivität der Textilmaschine verbesserbar ist. So kann beispielsweise die ansonsten ungenutzte Transportzeit effektiv für die definierte Behandlung des Hülsenkörpers bzw. des Fadens ausgenutzt werden.

Vorzugsweise umfasst die Hülsenbehandlungseinheit eine Fadenfangeinheit zum Fangen eines Fadenendes von einer Spulenoberfläche eines, insbesondere in der Speicherstelle aufgenommenen, bespulten Hülsenkörpers. Die Fadenfangeinheit kann in üblicher Weise, wie beispielsweise von Spinn- und Spulmaschinen bekannt, ausgelegt sein. Weiter bevorzugt kann die Speicherstelle zum uni- oder bidirektionalen Rotieren des Hülsenkörpers um seine Längsachse ausgebildet sein. Beispielsweise kann die Speicherstelle einen Einzelantrieb zum Drehen des Hülsenkörpers in nur eine Richtung oder reversibel um seine Längsachse aufweisen. Dadurch kann der Fadenfangvorgang eines Fadenendes in verbesserter Weise unterstützt werden. Bei dem Fadenende kann es sich um einen Anfang des Fadens oder ein Ende des Fadens des auf den Hülsenkörper aufgespulten Fadens handeln. Der Anfang des Fadens ist dasjenige Fadenende, welches vor dem eigentlichen Aufspulvorgang auf den Hülsenkörper aufgebracht wird. Das Ende des Fadens ist das andere Fadenende, welches nach Abschluss des Aufspulvorganges auf dem Hülsenkörper abgelegt ist. Die Fadenfangeinheit auf dem Transportfahrzeug ermöglicht die Verlagerung der Komponenten zur Behandlungsdurchführung eines auf den Hülsenkörper aufgespulten Fadens von der Textilmaschine auf das Transportfahrzeug.

Weiterhin bevorzugt weist die Hülsenbehandlungseinheit eine Fadentrenneinheit zum Durchtrennen eines von dem bespulten Hülsenkörper abgespulten Fadenabschnitts eines von einer Fadenfangeinheit, insbesondere der Fadenfangeinheit der Textilmaschine und/oder des Transportfahrzeuges, gefangenen Fadens auf. Bei der Fadentrenneinheit kann es sich um eine übliche Schneideinrichtung oder Lasereinrichtung zum Durchtrennen eines Fadens handeln. Damit kann ein für Folgeprozesse sauberes Fadenende bereitgestellt werden.

Nach einer weiteren bevorzugten Ausführungsform ist die Fadenfangeinheit relativ bewegbar zu der Speicherstelle und der, insbesondere stationär ausgebildeten, Fadentrenneinheit zum Durchtrennen des zwischen dem bespulten Hülsenkörper und der Fadenfangeinheit aufgespannten Fadens im Zuge der Relativbewegung ausgebildet. Dies ermöglicht eine konstruktiv einfache Ausgestaltung der Fadentrenneinheit beispielsweise durch eine bloße Schneidklinge, welche stationär derart angeordnet ist, dass ein Fadenabschnitt des von der Fadenfangeinheit gefangenen Fadens im Zuge der Relativbewegung zu der Schneidklinge zum Durchtrennen hinbewegt und über die Schneidklinge geführt werden kann. Alternativ oder zusätzlich kann die Fadentrenneinheit bewegbar vorgesehen sein, um den gefangenen Faden an einem definierten Ort zu durchtrennen.

Weiterhin bevorzugt kann die Hülsenbehandlungseinheit eine Klemmeinrichtung aufweisen, mittels welcher ein von der Fadenfangeinheit gefangener Faden klemmbar ist. Die Klemmeinrichtung ist weiter bevorzugt nahe der Mündung der Fadenfangeinheit, insbesondere mit dieser mitbewegbar, angeordnet. Dadurch kann ein zuverlässiger Fadentrennvorgang vorgenommen werden.

Die Hülsenbehandlungseinheit aufweisend die Fadenfangeinheit und die Fadentrenneinheit sowie weiter bevorzugt die Klemmeinrichtung bildet in bevorzugter Weise eine Fadensuch- und - ablängeinheit aus, mittels welcher unabhängig von der Textilmaschine eine definierte Ablängung eines auf einen Hülsenkörper aufgespulten Fadens ermöglicht wird, welcher für Nachfolgebearbeitungsprozesse des aufgespulten Fadens vorteilhaft sein kann. Als besonders effizient hat sich die Fadensuch- und -ablängeinheit in Kombination mit der wie vorstehend beschriebenen Drehbeweglichkeit des Hülsenkörpers in der Speicherstelle erwiesen, welche ein zuverlässiges Auffinden und Fangen des Fadenendes ermöglicht.

Nach einer weiteren bevorzugten Ausführungsform weist das Transportfahrzeug eine Wägeeinheit auf, mittels welcher wenigstens das Gewicht des Spulenspeichers oder das Gewicht wenigstens eines zu beladenen oder entladenen Hülsenkörpers zur Auswertung und/oder Anzeige erfassbar ist. Die Wägeeinheit kann weiter bevorzugt in der Fahr- oder Trageinheit integriert oder auf der Tragfläche zwischen der Trageinheit und dem Spulenspeicher angeordnet sein. Alternativ oder zusätzlich kann die Be- und Entladeeinrichtung eine bzw. die Wägeeinheit umfassen, wobei das Gewicht eines von der Fördereinheit zu befördernden Hülsenkörpers von der Wägeeinheit erfassbar ist. Die Erfassung des Gewichts eines insbesondere bespulten Hülsenkörpers kann somit einfach und zuverlässig erfasst und insbesondere mit Blick auf die Produktivität einer Arbeitsstelle, einer Sektion und/oder der Textilmaschine angezeigt und/oder ausgewertet werden.

Gemäß einer bevorzugten Ausführungsform umfasst das Transportfahrzeug eine oder mehrere Betriebssteuereinrichtungen zur Steuerung wenigstens einer der steuerbaren Einheiten des Transportfahrzeuges, wie insbesondere die Fahreinheit, die zu transportierende Einheit, die Be- und Entladeeinrichtung und die vorstehend beschriebenen weiteren Einheiten sowie des Antriebs. Alternativ oder zusätzlich kann wenigstens eine der Betriebssteuereinrichtungen eine externe Betriebssteuereinrichtung sein, mit welcher die zu steuernde Einheit drahtlos koppelbar ausgebildet ist. Eine solche externe Betriebssteuereinrichtung erweist sich insbesondere mit Blick auf eine zentrale Steuerung zur Steuerung mehrerer identischer steuerbarer Einheiten und/oder Transportfahrzeuge als vorteilhaft. Auch kann dadurch weiterhin bevorzugt in einen Betriebsvorgang einer zu steuerbaren Einheit manuell von einem Bediener oder einer übergeordneten Steuerung definiert eingegriffen werden.

Nach einer bevorzugten Ausführungsform umfasst das Transportfahrzeug wenigstens eine Betriebssteuereinrichtung zur Steuerung der Fahreinheit sowie eine Betriebssteuereinrichtung zur Steuerung der Be- und Entladeeinrichtung, wobei diese beiden Betriebssteuereinrichtungen weiter bevorzugt miteinander kommunikativ verbunden sind. Die Anordnung der Betriebssteuereinrichtungen für die Fahreinheit und für die Be- und Entladeeinrichtung auf dem Transportfahrzeug kann bedarfsgerecht erfolgen und begünstigt die vollkommen autonome Funktionalität des Transportfahrzeuges. So kann dieses beispielsweise über die Betriebssteuereinrichtung für die Fahreinheit selbsttätig zu definierten Positionen innerhalb der Textilfabrik fahren, wobei die definierte Position von extern des Transportfahrzeuges vorgebbar ist. Nach Erreichen der definierten Position kann vorzugsweise über die Information des Erreichens der definierten Position von der Betriebssteuereinrichtung der Fahreinheit oder alternativ oder zusätzlich über von an dem Transportfahrzeug oder am Zielort angeordneten Sensoriken erfassten Daten zum Bestätigen des Erreichens der definierten Position die Be- und Entladeeinrichtung unmittelbar mit ihrer Handhabung beginnen.

Des Weiteren umfasst das Transportfahrzeug vorzugsweise eine oder mehrere Auswerteeinrichtungen zur Auswertung wenigstens einer zugeordneten Einheit des Transportfahrzeuges, welche ausgelegt ist, Informationen zu erfassen und zu übertragen, wie insbesondere die Fahreinheit, die zu transportierende Einheit, die Be- und Entladeeinrichtung und die vorstehend beschriebenen weiteren Einheiten sowie den Antrieb. Alternativ oder zusätzlich kann wenigstens eine der Auswerteeinrichtungen eine externe Auswerteeinrichtung sein, mit welcher die zu steuernde Einheit bzw. Antrieb drahtlos koppelbar ausgebildet ist. Eine solche externe Auswerteeinrichtung erweist sich insbesondere mit Blick auf eine zentrale Auswertung zur Auswertung mehrerer identischer Einheiten, Antriebe und/oder Transportfahrzeuge als vorteilhaft. Weiter bevorzugt kann wenigstens eine Auswerteeinrichtung durch eine Betriebssteuereinrichtung ausgebildet sein.

Weiterhin kann das Transportfahrzeug nach einer bevorzugten Ausführungsform eine Anzeigeeinheit zur Anzeige von Betriebs- und/oder Auswerteinformationen wenigstens einer Einheit oder Antriebs des Transportfahrzeuges umfassen, welche äquivalent zu der Betriebssteuer- bzw. Auswerteeinrichtung extern angeordnet oder vom Transportfahrzeug umfasst vorgesehen sein kann. Insbesondere erweist sich eine, insbesondere zusätzliche, externe Anzeigeeinheit als vorteilhaft, welche beispielsweise durch einen Handheld wie ein Smartphone, Tablet, Notebook, Smartwatch oder ähnliches ausgebildet sein kann. So kann ein Bediener jederzeit unabhängig von seinem Standort auf entsprechende Betriebs- und/oder Auswerteinformationen wenigstens einer Einheit oder Antriebs des Transportfahrzeuges zugreifen bzw. solche Informationen abfragen.

Vorzugsweise ist das Transportfahrzeug ausgebildet, wenigstens eine seiner eine Betriebsenergie oder ein Betriebsmedium erfordernden Einheiten und Antriebe wie insbesondere die zu transportierende Einheit, den Drehantrieb und/oder die Be- und Entladeeinrichtung wenigstens autark zusätzlich zu der Fahreinheit oder über eine Schnittstelle mit der Betriebsenergie und/oder dem Betriebsmedium zu versorgen. Die autarke Versorgung kann beispielsweise über eine auf dem Transportfahrzeug angeordnete Betriebsenergiequelle wie beispielsweise eine aufladbare Batterie oder eine auf dem Transportfahrzeug angeordnete Betriebsmediumzuführquelle wie beispielsweise ein Gebläse ermöglicht werden. Die autarke Betriebsenergiequelle kann hierbei zur Energieversorgung sowohl der Fahreinheit als auch der die Betriebsenergie erfordernden Einheit oder eine zusätzliche Batterie zu der Energiequelle sein, welche die Fahreinheit mit Energie versorgt. Im Falle der Versorgung über eine Schnittstelle wird der entsprechenden Einheit bzw. dem Antrieb die Betriebsenergie bzw. das Betriebsmedium von einer zu dem Transportfahrzeug extern angeordneten Quelle über die Schnittstelle zugeführt. Beispielsweise kann die Schnittstelle als eine Anschlussstelle zum Anschluss an eine korrespondierende Gegenanschlussstelle an der Textilmaschine ausgebildet sein. So kann die an der Textilmaschine vorhandene Betriebsenergie oder das an der Textilmaschine vorhandene Betriebsmedium wie beispielsweise Druck- oder Saugluft für die Einheit des Transportfahrzeuges genutzt werden, wodurch das Gewicht des Transportfahrzeuges optimierbar ist.

Das Transportfahrzeug kann weiterhin bevorzugt wenigstens eine Schutzeinheit zum Schutz einer Fahrkomponente der Fahreinheit vor auf der Fahrbahn des Transportfahrzeuges herumliegenden Verschmutzungen in zumindest einer Fahrtrichtung des Transportfahrzeuges aufweisen. So kann die Gefahr einer möglichen Fahrtbeeinträchtigung reduziert und die Lebensdauer der Fahrkomponente erhöht werden.

Vorzugsweise kann das Transportfahrzeug einen ein- und ausfahrbaren Abstützträger zur Abstützung des Transportfahrzeuges im Stand umfassen. Ein solcher Abstützträger vergrößert die Standfläche des Transportfahrzeuges, wodurch eine ausreichende Standsicherheit gewährleistet werden kann. Vorzugsweise weist das Transportfahrzeug wenigstens zwei Abstützträger auf, welche insbesondere auf einander abgewandten Fahrzeugseiten des Transportfahrzeuges angeordnet für eine sichere Abstützung des Transportfahrzeuges sorgen.

Gemäß einem weiteren Aspekt der vorliegenden Erfindung wird ein System zur Behandlung von Textilmaterial, insbesondere von bespulten und/oder unbespulten Hülsenkörpern, in einer Textilfabrik bereitgestellt, welches ein oder mehrere wie vorstehend beschriebene Transportfahrzeuge nach einer bevorzugten Ausführungsform sowie ein Steuersystem umfasst, mittels welchem das Transportfahrzeug zum Verfahren zu definierten Orten innerhalb der Textilfabrik angesteuert wird. Dadurch kann das Textilmaterial innerhalb der Textilfabrik bedarfsgerecht an oder abseits der Textilmaschine behandelt werden.

Das Steuersystem kann vorzugsweise mit der Betriebssteuereinrichtung zur Steuerung der Fahreinheit kommunikativ verbunden und ausgelegt sein, eine Zielpositionsinformation an die Betriebssteuereinrichtung zu übermitteln, basierend auf welcher das Transportfahrzeug mittels der Betriebssteuereinrichtung der Fahreinheit selbsttätig zu der Zielposition fährt.

Weiter bevorzugt ist das System als ein System zur Distribution von Textilmaterial in einer Textilfabrik ausgestaltet. Das System umfasst eine Textilmaterialentnahmestation, eine Textilmaterialaufnahmestation und ein wie vorstehend beschriebenes Transportfahrzeug nach einer bevorzugten Ausführungsform zum Verbringen des Textilmaterials von der Textilmaterialentnahmestation zu der Textilmaterialaufnahmestation. Dabei sind wenigstens das Steuersystem und das Transportfahrzeug, und weiter bevorzugt die Textilmaterialentnahmestation und/oder die Textilmaterialaufnahmestation, zum Austausch von Distributionsinformationen bezüglich der Textilmaterialentnahme an der Textilmaterialentnahmestation und der Textilmaterialabgabe an die Textilmaterialaufnahmestation miteinander, insbesondere drahtlos, verbunden.

Bei der Distributionsinformation kann es sich beispielsweise um eine Zielpositionsinformation hinsichtlich der Textilmaterialentnahmestation oder der Textilmaterialaufnahmestation handeln. Basierend auf dieser Zielpositionsinformation fährt das Transportfahrzeug selbsttätig zu der vorgegebenen Position. An der vorgegebenen Position wird beispielsweise mittels eines wie vorstehend beschriebenen oder des vorstehend beschriebenen Bildverarbeitungssystems ermittelt, welche Handhabungen an der vorgegebenen Position vorzunehmen sind, ob insbesondere Textilmaterial zu entnehmen oder abzugeben ist. Die Entnahme bzw. Abgabe des Textilmaterials kann vorzugsweise mittels entsprechender Sensorik selbsttätig von dem Transportfahrzeug bzw. der Be- und Entladeeinrichtung erfolgen. Alternativ kann eine Vorgabe mittels der Distributionsinformation erfolgen. So kann die Distributionsinformation beispielsweise wenigstens eine Information über eine Anzahl und einen Speicherort des zu entnehmenden oder abzugebenden Textilmaterials umfassen.

Bei der Textilmaterialentnahmestation und der Textilmaterialaufnahmestation handelt es sich um Stationen, von denen entsprechend Textilmaterial, wie insbesondere unbespulte oder bespulte Hülsenkörper, von dem Transportfahrzeug entnommen bzw. an welche das Textilmaterial von dem Transportfahrzeug wieder abgegeben werden kann. So kann bei einer geplanten Bestückung von Textilmaschinen das Transportfahrzeug Hülsenkörper, also unbespulte Hülsenkörper und/oder bespulte Hülsenkörper, von einem Hülsenmagazin, das abseits der Textilmaschine in der Textilfabrik aufgestellt ist, aufnehmen und zu der Textilmaschine verbringen, um diese mit dem Textilmaterial zu versorgen. Das Hülsenmagazin bildet bei dieser bevorzugten Ausführungsform die Textilmaterialentnahmestation aus, während die Textilmaschine die Textilmaterialaufnahmestation ist. Allerdings können Hülsenkörper auch von der Textilmaschine durch das Transportfahrzeug aufgenommen und zu einem definierten Ort in der Textilfabrik transportiert werden. Ein solcher Ort kann beispielsweise eine weitere Textilmaschine, ein Hülsenkörperzwischenlager, eine Behandlungseinrichtung zur Behandlung von bespulten Hülsenkörpern, wie beispielsweise ein Heat Set Gatter, oder ein Abtransportlager, in welchem fertig bespulte Hülsenkörper zum Abtransport aus der Textilfabrik gelagert werden, sein. In diesem Fall korrespondiert die Textilmaschine mit der Textilmaterialentnahmestation, während die Maschine, Einrichtung oder das Lager, zu welcher das Textilmaterial von dem Transportfahrzeug transportiert wird, die Textilmaterialaufnahmestation ausformt.

Vorzugsweise ist das Transportfahrzeug ausgebildet, unbespulte und/oder bespulte Hülsenkörper für Zwirn- und/oder Kabliermaschinen zu behandeln, zu transportieren und/oder einen oder den Spulenspeicher, die Textilmaterialentnahmestation oder Textilmaterialaufnahmestation zu beladen bzw. zu entladen. Bespulte Hülsenkörperformen dabei insbesondere eine Zwirn- oder Kablierspule aus. Unbespulte Hülsenkörper sind solche, welche vorzugsweise zum Ausbilden einer Zwirn- oder Kablierspule geeignet sind. Zwirn- und Kablierspulen weisen gegenüber von Spinn- und Spulmaschinen erzeugten Auflaufspulen ein höheres Gewicht sowie größere Ausmaße auf, weswegen sich ein Einsatz eines solchen Transportfahrzeuges in der Textilfabrik als besonders vorteilhaft für den Zwirn- und Kablierbereich zur Erhöhung der Produktivität und Prozessabläufe erweist.

Bei den Hülsenkörpern handelt es sich vorzugsweise um einen wenigstens an einer Stirnseite teilweise ausgebildeten Hohlkörper, um über die hohlkörperartige Ausgestaltung eine entsprechende Aufnahme in der Speicherstelle oder durch die Fördereinheit zu gewährleisten. Weiter bevorzugt ist der Hülsenkörper an beiden Stirnseiten hohlkörperartig ausgebildet. Besonders bevorzugt ist der Hülsenkörper durch einen Hohlzylinder ausgebildet. Der Hülsenkörper kann vorzugsweise aus einem kunststoff- oder zellulosehaltigen Material oder aus einer Kombination dieser Materialien ausgebildet sein. Andere Materialarten können ebenfalls für die Ausbildung des Hülsenkörpers herhalten, sofern sich ein solches Material als zweckmäßig erweist.

Ausführungsbeispiele der Erfindung werden nachstehend mit Bezug auf die Zeichnungen erläutert. In den Zeichnungen zeigen:
- .Fig. 1: eine perspektivische schematische Seitenansicht eines Transportfahrzeugs nach einem ersten Ausführungsbeispiel,
- Fig. 2: eine perspektivische schematische Seitenansicht eines Transportfahrzeugs nach einem zweiten Ausführungsbeispiel,
- Fig. 3: eine perspektivische schematische Seitenansicht eines Transportfahrzeugs nach einem dritten Ausführungsbeispiel,
- Fig. 4: eine perspektivische schematische Seitenansicht eines Transportfahrzeugs nach einem vierten Ausführungsbeispiel,
- Fig. 5: eine perspektivische schematische Seitenansicht eines Transportfahrzeugs nach einem fünften Ausführungsbeispiel;
- Fig. 6: eine schematische Frontansicht eines Transportfahrzeugs nach einem sechsten Ausführungsbeispiel; und
- Fig. 7: eine schematische Draufsicht eines Systems zur Behandlung von Textilmaterial nach einem Ausführungsbeispiel.

Mit den Figuren 1 bis 5 werden unterschiedliche Ausführungsformen eines Transportfahrzeuges 1 in einer rein schematischen Ansicht dargestellt, wobei identische Bezugszeichen für gleichwirkende Komponenten, Einheiten, Vorrichtungen bzw. Einrichtungen verwendet sind.

Figuren 1 bis 5 zeigen jeweils in einer perspektivischen schematischen Seitenansicht ein Transportfahrzeug 1 mit jeweils einem als zu transportierende Einheit ausgebildeten Spulenspeicher 40 in unterschiedlichen Ausführungen. Das Transportfahrzeug 1 umfasst eine Fahreinheit 20, welche ausgebildet ist, innerhalb einer Textilfabrik autonom zu einem definierten Ziel zu fahren. Dazu ist die Fahreinheit 20 nach diesem Ausführungsbeispiel in üblicher Weise mit entsprechenden Rollen, Sensoriken, Antrieben und einer Steuereinheit ausgestattet, welche es ermöglichen, das Transportfahrzeug 1 definiert zu verfahren.

Auf der Fahreinheit 20 ist nach einem Ausführungsbeispiel eine Trageinheit 30 lösbar angeordnet. Die Trageinheit 30 kann somit gegen eine andere Trageinheit 30 unkompliziert und zügig ausgewechselt werden. Auch kann die Trageinheit 30 mit einer anderen Fahreinheit 20 kombiniert werden.

Nach einem weiteren Ausführungsbeispiel bilden die Fahreinheit 20 und die Trageinheit 30 eine unlösbare bzw. untrennbare bauliche Einheit mit einem gemeinsamen Innenraum aus, in welchem elektronische und elektrische Komponenten sowie das Chassis des Transportfahrzeuges 1 untergebracht sind.

Die Trageinheit 30 weist auf einer der Fahreinheit 20 abgewandten Seite eine obere Tragfläche 32 zum Tragen einer zu transportierenden Einheit auf. Die obere Tragfläche 32 umfasst eine Mehrzahl an Befestigungsstellen 34, über welche eine oder mehrere zu transportierende Einheiten anordbar und fixierbar sind. Bei den Ausführungsbeispielen nach den Figuren 1 bis 5 handelt es sich bei der zu transportierenden Einheit jeweils um einen Spulenspeicher 40, welcher auf der oberen Tragfläche 32 lösbar fixiert ist, um unkompliziert und zügig demontiert bzw. montiert werden zu können. Der Spulenspeicher 40 ist nach einem weiteren Ausführungsbeispiel fest, also unlösbar, auf der oberen Tragfläche 32 fixiert.

Auf der oberen Tragfläche 32 ist ferner eine lösbare Be- und Entladeeinrichtung 60 angeordnet, welche entlang einer Linearführung 70 vertikal zu der oberen Tragfläche 32 verfahrbar ist. Die Linearführung 70 ist ebenfalls lösbar auf der oberen Tragfläche 32 montiert. Die Linearführung 70 und die Be- und Entladeeinrichtung 60 sind nach diesem Ausführungsbeispiel über Steckverbindungen mit einer Betriebsenergieversorgungsquelle verbunden. Die Be- und Entladeeinrichtung 60 weist einen mehrgelenkigen Be- und Entladearm 62 mit einer an einem freien Ende eines äußeren Armabschnitts des Be- und Entladearms 62 gelenkig und rotierbar gelagerten Fördereinheit 64 auf. Der Be- und Entladearm 62 mit der Fördereinheit 64 ist dadurch im Raum frei bewegbar, um entlang der Reichweite des Be- und Entladearms 62 jeden Raumpunkt, insbesondere jede Speicherstelle 42 des Spulenspeichers 40 erreichen zu können. Die Be- und Entladeeinrichtung 60 ist nach einem weiteren Ausführungsbeispiel als kollaborativer Roboter, ein sogenannter Cobot, ausgebildet, welcher Sensoriken zur automatischen Abschaltung des Roboters aufweist, um mit einem Bediener der Textilfabrik interagieren und Verletzungen des Bedieners vermeiden zu können. Der Cobot ist nach einem weiteren Ausführungsbeispiel vorzugsweise ausgestaltet, um von einem Bediener oder einer Steuereinrichtung nach einer automatischen Abschaltung wieder aktiviert werden zu können. Für die Aktivierung können weiter bevorzugt vorbestimmbare Bedingungen zu quittieren oder, insbesondere automatisiert, zu bestätigen sein.

Der Spulenspeicher 40 gemäß dem in Figur 1 gezeigten ersten Ausführungsbeispiel umfasst eine quaderförmige Rahmenstruktur 48, welche sich hauptsächlich vertikal von der oberen Tragfläche 32 erstreckt. Die Rahmenstruktur 48 umfasst an einer rückwärtigen Seite mehrere zwischen zwei vertikalen hinteren Rahmenelementen 52 horizontal verlaufende Querstreben 50, welche jeweils mehrere Speicherstellen 42 nebeneinander angeordnet tragen. Bei dem gezeigten ersten Ausführungsbeispiel handelt es sich rein exemplarisch um sieben Querstreben 50 mit jeweils drei nebeneinander angeordneten Speicherstellen 42, welche jeweils zur Aufnahme eines unbespulten und bespulten Hülsenkörpers 2 ausgebildet sind. Die Rahmenstruktur 48 kann bedarfsgerecht durchaus mit einer anderen Anzahl an Querstreben 50 und Speicherstellen 42 ausgebildet sein.

Die Speicherstellen 42 sind ausgebildet, die Hülsenkörper 2 leicht schräg zu einer horizontalen Ebene aufzunehmen, um diese gegen ein unbeabsichtigtes Herausfallen zu schützen. Dazu erstrecken sich die nach diesem ersten Ausführungsbeispiel als Dorne ausgebildeten Speicherstellen 42 von der jeweiligen Querstrebe 50 schräg nach oben zu der die jeweilige Querstrebe 50 kreuzenden Horizontalebene. Dadurch kann der Hülsenkörper 2 allein über seine Schwerkraft zuverlässig auf dem Dorn gehalten werden.

Der Dorn ist nach einem weiteren Ausführungsbeispiel ausgestaltet, den Hülsenkörper 2 klemmend zu fixieren. Dazu weist der jeweilige Dorn eine Klemmeinrichtung an seiner äußeren Umfangsfläche auf, welche federelastisch gelagert ist.

Die Rahmenstruktur 48 ist derart ausgestaltet, dass ein direkter Abstand zwischen einem vertikalen vorderen Rahmenelement 54 und dem zugeordneten gegenüberliegenden hinteren Rahmenelement 52 kürzer als eine Länge des von der Speicherstelle 42 aufzunehmenden Hülsenkörpers 2 ist. Dadurch können die vorderen Rahmenelemente 54 eine seitliche Abstützung für die aufgenommenen bespulten Hülsenkörper 2 bilden. Ferner können die jeweiligen Speicherstellen 42 bzw. Hülsenkörper 2 ohne die Gefahr einer Behinderung durch die vorderen Rahmenelemente 54 von der Be- und Entladeeinrichtung 60 behandelt bzw. be- und entladen werden. Die Be- und Entladeeinrichtung 60 mit der Linearführung 70 sind hierbei an einer schmalen Seite der Rahmenstruktur 48 auf der Trageinheit 30 angeordnet. Damit kann die Fördereinheit 64 den Spulenspeicher 40 von der Vorderseite einfach und zuverlässig be- und entladen.

Die Rahmenstruktur 48 des Spulenspeichers 40 nach dem zweiten Ausführungsbeispiel gemäß Figur 2 unterscheidet sich von dem vorbeschriebenen ersten Ausführungsbeispiel in dem Abstand zwischen den jeweiligen hinteren und vorderen Rahmenelementen 52, 54, welcher nach diesem zweiten Ausführungsbeispiel größer als eine Hülsenkörperlänge und kleiner als zwei Hülsenkörperlängen ist. Nach einem weiteren Ausführungsbeispiel ist der Abstand gleich oder größer als zwei Hülsenkörperlängen. Dies begünstigt einen Schutz der Hülsenkörperstirnseiten während der Transportfahrt.

Die Speicherstellen 42 sind ferner derart ausgestaltet, dass diese zwei hohlzylinderartige Hülsenkörper 2 entlang einer Längsachse des Hülsenkörpers 2 in Reihe aufnehmen und speichern können. Weiterhin ist an den schmalen Seiten der Rahmenstruktur 48 jeweils eine vertikale Seitenwand 56 zum Schutz der aufgenommenen Hülsenkörper 2 angeordnet. Des Weiteren sind benachbarte Speicherstellen 42 in vertikaler Richtung des Spulenspeichers 40 versetzt zueinander angeordnet. Insbesondere beträgt der horizontale Abstand einer Speicherstelle 42 zu einer in der vertikalen Richtung benachbarten darunter oder darüber liegenden Speicherstelle 42 einem hälftigen Abstand zwischen zwei der in einer horizontalen Ebene darunter oder darüber liegenden unmittelbar benachbart angeordneten Speicherstellen 42. Die versetzte Anordnung ermöglicht eine kompaktere Anordnung der Hülsenkörper 2 in vertikaler Richtung des Spulenspeichers 40.

Weiterhin sind die Speicherstellen 42 horizontal ausgerichtet, so dass in den Speicherstellen 42 aufgenommene Hülsenkörper 2 mit ihrer Längsachse horizontal gespeichert sind. Die speicherstellen 42 sind bei diesem zweiten Ausführungsbeispiel mit Halte- bzw. Klemmmitteln ausgestattet, welche die Hülsenkörper 2 in der horizontalen Lage halten bzw. klemmen.

Figur 3 zeigt ein Transportfahrzeug 1 nach einem dritten Ausführungsbeispiel. Das dritte Ausführungsbeispiel unterscheidet sich von dem ersten und zweiten Ausführungsbeispiel in der Ausgestaltung des als zu transportierende Einheit ausgebildeten Spulenspeichers 40. Der Spulenspeicher 40 ist nach diesem dritten Ausführungsbeispiel als Lagerpaternoster ausgelegt. Dazu ist eine Rahmenstruktur 48 auf der Trageinheit 30 angeordnet, welche an wenigstens drei Seiten mit Seitenwänden 56 versehen ist, welche innerhalb der Rahmenstruktur 48 einen Speicherraum definieren, in welchem die Speicherstellen 42 auf entsprechenden Regalböden 58 hauptsächlich in vertikaler Richtung umlaufend angeordnet sind. Der Spulenspeicher 40 ist von einer Seite und der dazu angrenzenden Oberseite für die Be- und Entladeeinrichtung 60 zum Be- und Entladen des Lagerpaternosters zugänglich. Der Regalboden 58 ist bei diesem dritten Ausführungsbeispiel als horizontale Querstrebe ausgestaltet, von deren Oberseite jeweils zwei Vertikaldorne zur jeweiligen, insbesondere klemmenden, Aufnahme eines Hülsenkörpers 2 abragen. Nach einem weiteren nicht dargestellten Ausführungsbeispiel kann der Regalboden 58 eine brettartige Fläche umfassen, auf welche die Hülsenkörper 2 aufstellbar und speicherbar sind. Zur Stabilitätssicherung des aufgestellten Hülsenkörpers 2 kann der Regalboden 58 eine dem Querschnitt des Hülsenkörpers 2 entsprechende Ausnehmung umfassen, in welche eine Stirnseite des Hülsenkörpers 2 eingreifen kann, oder ebenfalls einen in den Hohlraum des Hülsenkörpers 2 ragenden Dorn haben kann. Alternativ oder zusätzlich kann wenigstens ein Schacht auf dem Regalboden 58 vorgesehen sein, in welchen der Hülsenkörper 2 von oben einsetz- und entnehmbar ist.

Mit Figur 4 ist ein viertes Ausführungsbeispiel eines Transportfahrzeugs 1 gezeigt. Das vierte Ausführungsbeispiel unterscheidet sich von dem ersten bis dritten Ausführungsbeispiel durch den als zu transportierende Einheit ausgebildeten Spulenspeicher 40. Die Rahmenstruktur 48 des Spulenspeichers 40 nach diesem vierten Ausführungsbeispiel umfasst eine erste und zweite Speichersegmenteinheit 44, 46, welche jeweils eine Mehrzahl an Speicherstellen 42 aufweist; nach diesem vierten Ausführungsbeispiel insgesamt 20 Speicherstellen aufgeteilt in fünf übereinander angeordneten Reihen mit jeweils vier nebeneinander angeordneten Speicherstellen 42. Die Anzahl der Speicherstellen 42 pro erste und zweite Speichersegmenteinheit 44, 46 kann bedarfsgerecht gewählt werden. Die Rahmenstruktur 48 umfasst zur Ausbildung der ersten und zweiten Speichersegmenteinheit 44, 46 einen Rechteckrahmen, welcher mehrere, horizontal verlaufende Querstreben 50 aufweist, die auf einander abgewandten Seiten des Rechteckrahmens eine Mehrzahl an Dornen zur jeweiligen Ausbildung einer Speicherstelle 42 aufweisen. Die Dorne sind, wie bei dem ersten Ausführungsbeispiel beschrieben, ausgehend von der zugeordneten Querstrebe 50 schräg nach oben zur sicheren Auf- und Entnahme eines Hülsenkörpers 2 ausgerichtet. Die erste Speichersegmenteinheit 44 ist durch eine Seite des Rechteckrahmens der Rahmenstruktur 48 und die zweite Speichersegmenteinheit 46 durch die dazu abgewandte Seite des Rechteckrahmens ausgeformt. Nach einem weiteren nicht dargestellten Ausführungsbeispiel können eine dritte und insbesondere vierte Speichersegmenteinheit vorgesehen sein, indem die Rahmenstruktur einen quaderförmigen Rahmen mit beispielsweise vier Seiten ausformt, an denen entsprechende Querstreben 50 mit Dornen vorgesehen werden. Jede Seite, welche zur Speicherung eines Hülsenkörpers 2 ausgestaltet ist, bildet somit eine entsprechende Speichersegmenteinheit aus.

Der Spulenspeicher 40 nach diesem vierten Ausführungsbeispiel ist rotierbar vorgesehen. Dazu ist eine Dreheinrichtung 90 zwischen Spulenspeicher 40 und Trageinheit 30 vorgesehen. Die Dreheinrichtung 90 umfasst einen Drehteller 92, auf welchen der Spulenspeicher 40 um eine vertikale Mittelachse des Drehtellers 92 rotierbar ist. Dadurch kann in einfacher Weise jede Speichersegmenteinheit 44, 46 der Be- und Entladeeinrichtung 60 zum Be- und Entladen des Spulenspeichers 40 zugänglich gemacht werden.

Figur 5 zeigt ein Transportfahrzeug 1 nach einem fünften Ausführungsbeispiel, welches im Unterschied zu dem Transportfahrzeug 1 nach dem vierten Ausführungsbeispiel um eine Wägeeinheit 94 zum Erfassen eines Gewichts des Spulenspeichers 40 ergänzt ist. Die Dreheinrichtung ist bei diesem fünften Ausführungsbeispiel durch eine nicht sichtbare Welle realisiert, welche mittig durch die Wägeeinheit 94 durchragt und unterhalb einer Tragplatte 96 für den Spulenspeicher 40 angreift. Die Welle ist mit einer Hebe- und Senkeinrichtung gekoppelt, welche von der Trageinheit 30 aufgenommen und dazu ausgelegt ist, den Spulenspeicher 40 über die Welle in vertikaler Richtung zu heben und zu senken, um den Spulenspeicher 40 entsprechend von der Wägeeinheit 94 abzuheben, zu drehen und auf dieser aufliegen zu lassen. Mittels der Wägeeinheit 94 kann das Gewicht des Spulenspeichers 40 somit einen Rückschluss auf das Gewicht eines, mehrerer oder sämtlicher der be- oder entladenen Hülsenkörper 2 gezogen werden. Das erfasste und/oder ermittelte Gewicht kann über eine Anzeigeeinrichtung angezeigt werden. Die Anzeigeeinrichtung kann an dem Transportfahrzeug 1, der Textilmaschine oder extern davon vorgesehen sein, wobei die Wägeeinheit 94 direkt oder über eine Auswerteeinrichtung mit der Anzeigeeinrichtung gekoppelt sein kann.

Ein Transportfahrzeug 1 nach einem sechsten Ausführungsbeispiel ohne eine zu transportierende Einheit ist in Figur 6 dargestellt. Im Unterschied zu den vorstehend beschriebenen Ausführungsbeispielen weist das Transportfahrzeug 1 eine Schutzeinheit 80 in Form eines Abweisers zum Schutz einer Fahrkomponente 22 vor auf der Fahrbahn des Transportfahrzeuges 1 herumliegenden Verschmutzungen in zumindest einer Fahrtrichtung des Transportfahrzeuges 1 der Fahreinheit 20, welche bei diesem sechsten Ausführungsbeispiel als Rolle ausgeführt ist, auf. Die Schutzeinheit 80 ragt von einer der Fahrbahn nahen Unterseite der Fahreinheit 20 mit einer Länge ab, die maximal dem Abstand zwischen Fahrbahnauflagefläche der Fahrkomponente 22 und der Unterseite der Fahreinheit 20 entspricht. Vorzugsweise kann ein Endabschnitt der Schutzkomponente 80 durch eine flexible Komponente wie beispielsweise eine Mehrzahl an Borsten ausgebildet sein, welche sich in Richtung der Fahrbahn erstrecken und dadurch einen Bürsteneffekt erzielen. Sofern der Endabschnitt keine flexible Komponente aufweist, ist die abragende Länge der Schutzeinheit 80 kürzer als der vorstehend bezeichnete Abstand ausgewählt. Die Schutzeinheit 80 ist lösbar an der Unterseite nahe der Fahrkomponente 22 montiert, um diese einfach und zügig im Defekt- oder Beschädigungsfall auswechseln zu können.

Ein Transportfahrzeug 1 nach einem weiteren, nicht dargestellten Ausführungsbeispiel kann wenigstens einen ein- und ausfahrbaren Abstützträger zur Abstützung des Transportfahrzeuges 1 im Stand aufweisen. Der Abstützträger kann beispielsweise an einer Seite der Trageinheit 30 oder Fahreinheit 20 angeordnet sein. Zum Abstützen des Transportfahrzeuges 1 im Stand kann der Abstützträger insbesondere zunächst seitlich und anschließend in Richtung Fahrbahn ausfahrbar und in umgekehrter Reihenfolge einfahrbar ausgestaltet sein.

Nach einem weiteren nicht dargestellten Ausführungsbeispiel weist das Transportfahrzeug 1 als zu transportierende Einheit eine Hülsenbehandlungseinheit auf, mittels welcher ein in einer auf der oberen Tragfläche 32 angeordneten Speicherstelle 42 gespeicherter Hülsenkörper 2 autonom behandelbar ist. Die Hülsenbehandlungseinheit ist als Fadensuch- und -ablängeinheit ausgestaltet, welche eine Fadenfangeinheit zum Fangen eines Fadenendes von einem bespulten Hülsenkörper 2, welcher in der Speicherstelle 42 gespeichert ist, eine Fadentrenneinheit in Form eines Schneidmessers zum Durchtrennen eines von dem bespulten Hülsenkörper 2 abgespulten Fadenabschnitts des von der Fadenfangeinheit gefangenen Fadens sowie einen Antrieb zum Rotieren des bespulten Hülsenkörpers 2 in der Speicherstelle 42 aufweist. Beispielseise kann die Speicherstelle 42 einen Dorn umfassen, welcher in den Hülsenkörper 2 klemmend eingreift, wobei der Dorn über einen Drehantrieb rotierbar ist. Damit kann der Faden sehr einfach mit einer definierten Länge von dem bespulten Hülsenkörper 2 abgespult werden.

Die Fadenfangeinheit ist mit einem Gebläse gekoppelt oder koppelbar, über welches eine Saugströmung innerhalb der Fadenfangeinheit zum Einsaugen bzw. Fangen des Fadens erzeugt wird. Ferner ist die Fadenfangeinheit bewegbar zu der Speicherstelle 42 und der Fadentrenneinheit zum Durchtrennen des zwischen dem bespulten Hülsenkörper 2 und der Fadenfangeinheit aufgespannten Fadens im Zuge der Relativbewegung ausgebildet. Dadurch kann der gefangene Faden mit seinem zwischen der Fadenfangeinheit und dem bespulten Hülsenkörper 2 verlaufenden Fadenabschnitt über das Schneidmesser geführt werden, wobei es zum Durchtrennen des Fadens kommt. Die Fadensuch- und -ablängeinheit weist dazu ferner eine sich mit der Fadenfangeinheit mitbewegende Klemmeinheit auf, welche den Faden nahe der Fadenfangeinheit klemmt, um ein Abziehen des Fadens aus der Fadenfangeinheit im Zuge der Relativbewegung zu verhindern. Dadurch kann der Fadentrennvorgang zuverlässiger vorgenommen werden.

Nach einem weiteren, nicht dargestellten Ausführungsbeispiel weist das Transportfahrzeug 1 eine wiederaufladbare Batterie auf, mittels welcher sämtliche von dem Transportfahrzeug 1 transportierten, eine Betriebsenergie benötigenden Einheiten autark mit Betriebsenergie versorgt werden. Alternativ weist das Transportfahrzeug 1 nach einem weiteren, nicht dargestellten Ausführungsbeispiel eine Schnittstelle auf, über welche die von dem Transportfahrzeug 1 transportierten Einheiten, mit Ausnahme der Fahreinheit, mit Betriebsenergie und einem Betriebsmedium wie der Saugluftströmung für die Fadenfangeinheit versorgbar sind. Beispielsweise kann die Versorgung über einen Anschluss der Schnittstelle an eine entsprechende Gegenanschlussstelle an einer Textilmaschine oder an einer anderen Vorrichtung innerhalb der Textilfabrik erfolgen.

In diesem Zusammenhang wird mit Bezug auf Figur 7 ein System 100 zur Behandlung von Textilmaterial nach einem Ausführungsbeispiel beschrieben. Das System 100 umfasst ein Steuersystem 110 und das Transportfahrzeug 1 mit der Fadensuch- und -ablängeinheit, wobei das Steuersystem 110 ausgelegt ist, das Transportfahrzeug 1 basierend auf einer Anforderung einer Textilmaschine zu dieser zu verfahren oder verfahren zu lassen und einen Fadensuch- und -ablängvorgang an einem an der Textilmaschine aufgenommenen bespulten Hülsenkörper 2 durchzuführen. Dazu kann das Transportfahrzeug 1 eine eigene Steuereinheit aufweisen, welche das Transportfahrzeug 1 definiert verfährt und von dem Steuersystem 110 ansteuerbar bzw. mit entsprechenden Fahrinformationen versorgbar ist. Nach Erreichen der Textilmaschine führt das Transportfahrzeug 1 mittels der als Fadensuch- und -ablängeinheit ausgestalteten zu transportierenden Einheit den Fadensuch- und -ablängvorgang an dem bespulten Hülsenkörper 2 an der entsprechenden Arbeitsstelle der Textilmaschine, in diesem Fall einer Zwirn- oder Kabliermaschine, durch. Alternativ dazu kann das Transportfahrzeug 1 den bespulten Hülsenkörper 2 aus der Arbeitsstelle der Textilmaschine entnehmen und in der Speicherstelle 42 speichern, um den Fadensuch- und -ablängvorgang auf dem Transportfahrzeug 1 selbst durchzuführen. Letzteres hat den Vorteil, dass keine Kommunikation mit der Arbeitsstelle bzw. der Textilmaschine erforderlich ist, um den gefangenen Faden definiert von dem bespulten Hülsenkörper 2 abziehen zu können.

Die Textilmaschine bildet in diesem Fall eine Textilmaterialentnahmestation 120 aus. Der bespulte Hülsenkörper 2 mit dem definiert abgelängten Faden wird von dem Transportfahrzeug 1 zu einer Textilmaterialaufnahmestation 130 transportiert und an diese abgegeben. Bei der Textilmaterialaufnahmestation 130 kann es sich beispielsweise um ein Heat Set Gatter handeln.

Die Textilmaterialentnahmestation 120 kann nach einem weiteren Ausführungsbeispiel durch ein Hülsenkörpermagazin ausgestaltet sein. Das Transportfahrzeug 1 umfasst bei diesem weiteren Ausführungsbeispiel einen wie vorstehend beschriebenen Spulenspeicher 40. Das Transportfahrzeug 1 wird angesteuert, zu der Textilmaterialentnahmestation 120 zu verfahren, um eine Vielzahl an Hülsenkörpern 2 aus dem Hülsenmagazin bzw. der Textilmaterialentnahmestation 120 zu entnehmen bzw. diese zu entladen und in dem Spulenspeicher 40 zu speichern bzw. diesen zu beladen. Anschließend wird das Transportfahrzeug 1 angesteuert, zu einer eine Textilmaterialaufnahmestation 130 bildenden Textilmaschine, einer Zwirn- oder Kabliermaschine, zu verfahren, um die Arbeitsstellen dieser Textilmaschine mit den gespeicherten Hülsenkörpern 2 zu bestücken. Ebenfalls wird das Transportfahrzeug 1 von dem Steuersystem 110 angesteuert, fertig bespulte Hülsenkörper 2 von einer anderen Textilmaschine als Textilmaterialentnahmestation 120 zu entnehmen und zu einer definierten Textilmaterialaufnahmestation 130, wie ein Zwischenlager zum zwischenzeitlichen Lagern von bespulten Hülsenkörpern 2, bis zu einer Weiterverarbeitung innerhalb der Textilfabrik, wie ein Abtransportlager zum Lagern von bespulten Hülsenkörpern 2, bis diese aus der Textilfabrik abtransportiert werden oder wie ein Heat Set Gatter zur unmittelbaren weiteren Verarbeitung der bespulten Hülsenkörper 2 zu transportieren und an diese Station zu übergeben. Das Transportfahrzeug 1 und das Steuersystem 110 sind dabei drahtlos miteinander verbunden, um Informationen auszutauschen.

### Bezugszeichenliste

- 1: Transportfahrzeug
- 2: Hülsenkörper
- 20: Fahreinheit
- 22: Fahrkomponente
- 30: Trageinheit
- 32: obere Tragfläche
- 34: Befestigungsstellen
- 40: Spulenspeicher
- 42: Speicherstelle
- 44: erste Speichersegmenteinheit
- 46: zweite Speichersegmenteinheit
- 48: Rahmenstruktur
- 50: Querstrebe
- 52: hinteres Rahmenelement
- 54: vorderes Rahmenelement
- 56: Seitenwand
- 58: Regalboden
- 60: Be- und Entladeeinrichtung
- 62: Be- und Entladearm
- 64: Fördereinheit
- 70: Linearführung
- 80: Schutzeinheit
- 90: Dreheinrichtung
- 92: Drehteller
- 94: Wägeeinheit
- 96: Tragplatte
- 100: System zur Behandlung von Textilmaterial
- 110: Steuersystem
- 120: Textilmaterialentnahmestation
- 130: Textilmaterialaufnahmestation

## Patentansprüche

1. Transportfahrzeug (1) für eine Textilfabrik umfassend
eine Fahreinheit (20), welche ausgebildet ist, innerhalb einer Textilfabrik autonom zu einem definierten Ziel zu fahren,
eine Trageinheit (30), welche auf der Fahreinheit (20), insbesondere zerstörungsfrei lösbar, angeordnet ist, wobei die Trageinheit (30) eine der Fahreinheit (20) abgewandte obere Tragfläche (32) zum Tragen einer zu transportierenden Einheit umfasst, welche mit einem Textilmaterial be- und entladbar ist, und
eine Be- und Entladeeinrichtung (60) mit einem Be- und Entladearm (62) aufweisend eine Fördereinheit (64) zum Be- und Entladen der zu transportierenden Einheit mit dem Textilmaterial, wobei die Be- und Entladeeinrichtung (60) als eine Robotergreifeinrichtung mit einem den Be- und Entladearm (62) ausbildenden Roboterarm umfassend eine die Fördereinheit (64) ausbildende Greifeinheit ausgebildet ist, wobei der Roboterarm wenigstens zwei gelenkig miteinander verbundene Armabschnitte aufweist, wobei die Greifeinheit an einem freien Ende eines äußeren Armabschnitts der wenigstens zwei gelenkig miteinander verbundene Armabschnitte gelenkig und rotierbar gelagert ist, wodurch der Be- und Entladearm (62) mit der Fördereinheit (64) im Raum derart frei bewegbar ist, dass entlang der Reichweite des Be- und Entladearms (62) jeder Raumpunkt erreichbar ist,
wobei die zu transportierende Einheit durch einen auf der oberen Tragfläche (32), insbesondere zerstörungsfrei lösbar, fixierten Spulenspeicher (40) mit einer Mehrzahl an Speicherstellen (42) jeweils zur Speicherung wenigstens eines bespulten oder unbespulten Hülsenkörpers (2) ausgebildet ist,
wobei die Be- und Entladeeinrichtung (60) an der Trageinheit (30), insbesondere auf der oberen Tragfläche (32), oder an der zu transportierenden Einheit fixiert ist,
wobei die Speicherstelle (42) von der Be- und Entladeeinrichtung (60) mit dem Hülsenkörper (2) be- und entladbar ist,
**dadurch gekennzeichnet, dass**
die Be- und Entladeeinrichtung (60) eine schräg, insbesondere vertikal, zur oberen Tragfläche (32) verlaufende Linearführung (70) für den Be- und Entladearm (62) aufweist, entlang welcher der Be- und Entladearm (62) mit der Fördereinheit (64) linear verfahrbar ist.

2. Transportfahrzeug (1) nach Anspruch 1, **dadurch gekennzeichnet, dass** das Transportfahrzeug (1) eine an der Trageinheit (30), insbesondere zerstörungsfrei lösbar, fixiert angeordnete Hülsenbehandlungseinheit wenigstens zum autonomen Behandeln des Hülsenkörpers (2) aufweist.

3. Transportfahrzeug (1) nach Anspruch 1 oder 2, **dadurch gekennzeichnet, dass** die zu transportierende Einheit wenigstens durch den Spulenspeicher (40) ausgebildet ist, wobei wenigstens eine Speicherstelle (42) der Mehrzahl an Speicherstellen (42) ausgebildet ist, wenigstens zwei Hülsenkörper (2) entlang der Hülsenkörperlänge in Reihe zu speichern.

4. Transportfahrzeug (1) nach einem der voranstehenden Ansprüche, **dadurch gekennzeichnet, dass** die zu transportierende Einheit wenigstens durch den Spulenspeicher (40) aufweisend wenigstens zwei Speichersegmenteinheiten (44, 46) umfassend jeweils wenigstens eine Speicherstelle (42) ausgebildet ist, wobei die wenigstens zwei Speichersegmenteinheiten (44, 46) und die Be- und Entladeeinrichtung (60) ausgebildet sind, sich relativ zueinander zu drehen.

5. Transportfahrzeug (1) nach Anspruch 4, **dadurch gekennzeichnet, dass** die wenigstens zwei Speichersegmenteinheiten (44, 46) durch eine vertikal von der oberen Tragfläche (32) abragende Rahmenstruktur (48) ausgebildet sind, welche auf wenigstens zwei ihrer zu der oberen Tragfläche (32) vertikal verlaufenden Vertikalseiten jeweils mehrere in horizontaler und/oder vertikaler Richtung verlaufend angeordnete Speicherstellen (42) aufweist, wobei die Rahmenstruktur (48) auf der oberen Tragfläche (32) relativ zu der Be- und Entladeeinrichtung (60) drehbeweglich angeordnet und eingerichtet ist.

6. Transportfahrzeug (1) nach Anspruch 4, **dadurch gekennzeichnet, dass** der Spulenspeicher (40) als Lagerpaternoster ausgebildet ist, wobei die wenigstens zwei Speichersegmenteinheiten (44, 46) jeweils einen beabstandet zu der oberen Tragfläche (32) umlaufend bewegbaren Regalboden (58) des Lagerpaternosters ausbilden.

7. Transportfahrzeug (1) nach Anspruch 2, **dadurch gekennzeichnet, dass** die zu transportierende Einheit zusätzlich durch die Hülsenbehandlungseinheit ausgebildet ist, welche eine Fadenfangeinheit zum Fangen eines Fadenendes eines, insbesondere in der Speicherstelle (42) aufgenommenen, bespulten Hülsenkörpers (2) aufweist.

8. Transportfahrzeug (1) nach Anspruch 7, **dadurch gekennzeichnet, dass** die Hülsenbehandlungseinheit eine Fadentrenneinheit zum Durchtrennen eines von dem bespulten Hülsenkörper (2) abgespulten Fadenabschnitts des von der Fadenfangeinheit gefangenen Fadens aufweist.

9. Transportfahrzeug (1) nach Anspruch 7 oder 8, **dadurch gekennzeichnet, dass** die Fadenfangeinheit relativ bewegbar zu der Speicherstelle (42) und der Fadentrenneinheit zum Durchtrennen des zwischen dem bespulten Hülsenkörper (2) und der Fadenfangeinheit aufgespannten Fadens im Zuge der Relativbewegung ausgebildet ist.

10. Transportfahrzeug (1) nach einem der voranstehenden Ansprüche, **dadurch gekennzeichnet, dass** das Transportfahrzeug (1) ausgebildet ist, wenigstens die Trageinheit (30), die zu transportierende Einheit und/oder die Be- und Entladeeinrichtung autark oder über eine Schnittstelle mit Betriebsenergie und/oder einem Betriebsmedium zu versorgen.

11. Transportfahrzeug (1) nach einem der voranstehenden Ansprüche, **dadurch gekennzeichnet, dass** das Transportfahrzeug (1) eine Wägeeinheit (94) aufweist, mittels welcher wenigstens das Gewicht des Spulenspeichers (40) oder das Gewicht wenigstens eines beladenen oder entladenen Hülsenkörpers (2) zur Auswertung und/oder Anzeige erfassbar ist.

12. Transportfahrzeug (1) nach einem der voranstehenden Ansprüche, **dadurch gekennzeichnet, dass** die Fahreinheit (20) wenigstens eine Schutzeinheit (80) zum Schutz einer Fahrkomponente (22) vor auf der Fahrbahn des Transportfahrzeuges (1) herumliegenden Verschmutzungen in zumindest einer Fahrtrichtung des Transportfahrzeuges (1) der Fahreinheit (20) aufweist.

13. Transportfahrzeug (1) nach einem der voranstehenden Ansprüche, **gekennzeichnet durch** wenigstens einen ein- und ausfahrbaren Abstützträger zur Abstützung des Transportfahrzeuges (1) im Stand.

14. System (100) zu Behandlung von Textilmaterial, insbesondere von bespulten und/oder unbespulten Hülsenkörpern (2), in einer Textilfabrik, wobei das System (100) ein Steuersystem (110) umfasst, mittels welchem ein Transportfahrzeug (1) zum Verfahren zu definierten Orten innerhalb der Textilfabrik angesteuert wird, **gekennzeichnet durch** ein Transportfahrzeug (1) nach einem der voranstehenden Ansprüche.

15. System (100) nach Anspruch 14, **dadurch gekennzeichnet, dass** das System (100) ein System zur Distribution von Textilmaterial in einer Textilfabrik ausformt, wobei das System (100) umfasst
- eine Textilmaterialentnahmestation (120),
- eine Textilmaterialaufnahmestation (130), und
- das Transportfahrzeug (1) zum Verbringen des Textilmaterials von der Textilmaterialentnahmestation (120) zu der Textilmaterialaufnahmestation (130),
wobei wenigstens das Steuersystem (110) und das Transportfahrzeug (1) zum Austausch von Distributionsinformationen bezüglich der Textilmaterialentnahme an der Textilmaterialentnahmestation (120) und der Textilmaterialabgabe an der Textilmaterialaufnahmestation (130) miteinander verbunden sind.

## Claims

1. A transport vehicle (1) for a textile mill, having
a driving unit (20), which is designed to drive autonomously to a defined destination within a textile mill,
a carrying unit (30) which is arranged on the driving unit (20), in particular in a non-destructively detachable manner, the carrying unit (30) having an upper carrying surface (32) facing away from the driving unit (20) for carrying a unit to be transported which can have a textile material loaded onto it and unloaded from it, and
a loading and unloading device (60) with a loading and unloading arm (62) having a conveyor unit (64) for loading the textile material onto the unit to be transported and unloading the textile material from it, wherein the loading and unloading device (60) is designed as a robotic gripping device with a loading and unloading arm (62), comprising a gripping unit that forms the conveyor unit (64), wherein the robotic arm comprises at least two arm sections connected to one another in an articulated manner, wherein the gripping unit is mounted in an articulated and rotatable manner at a free end of an outer arm section of the at least two arm sections connected to one another in an articulated manner, whereby the loading and unloading arm (62) with the conveyor unit (64) is freely movable in space such that every point in space is accessible along the reach of the loading and unloading arm (62),
wherein the unit to be transported is formed by a package storage (40) fixed, in particular in a non-destructively detachable manner, on the upper carrying surface (32) and having a plurality of storage points (42), in each case for storing at least one wound or non-wound tube body (2),
wherein the loading and unloading device (60) being fixed on the carrying unit (30), in particular to the upper carrying surface (32), or to the unit to be transported,
wherein the storage point (42) is loadable and unloadable by the loading and unloading device (60) with the tube body (2)
**characterized in that**
the loading and unloading device (60) comprises a linear guide (70) for the loading and unloading arm (62) extending at an angle, in particular vertically, to the upper carrying surface (32), along which the loading and unloading arm (62) with the conveyor unit (64) can be moved linearly.

2. The transport vehicle (1) according to claim 1, **characterised in that** the transport vehicle (1) comprises a tube processing unit fixed to the carrying unit (30) - in particular, in a nondestructive, detachable manner - for at least the autonomous treatment of the tube body (2).

3. The transport vehicle (1) according to claim 1 or 2, **characterised in that** the unit to be transported is formed at least by the package storage (40), with at least one storage point (42) of the plurality of storage points (42) being adapted to store at least two tube bodies (2) in series along the tube body length.

4. The transport vehicle (1) according to one of the preceding claims, **characterised in that** the unit to be transported is formed at least by the package storage (40) having at least two storage segment units (44, 46) each having at least one storage point (42), with the storage segment units (44, 46), of which there are at least two, and the loading and unloading device (60) being adapted to rotate relative to one another.

5. The transport vehicle (1) according to claim 4, **characterised in that** the storage segment units (44, 46), of which there are at least two, are formed by a frame structure (48) projecting vertically from the upper carrying surface (32), which frame structure (48) has on at least two of its vertical sides extending vertically to the upper carrying surface (32) in each case a plurality of storage points (42) extending in the horizontal and/or vertical direction, the frame structure (48) being arranged and set up on the upper carrying surface (32) so as to be able to rotate relative to the loading and unloading device (60).

6. The transport vehicle (1) according to claim 4, **characterised in that** the package storage (40) is configured as a storage paternoster, the storage segment units (44, 46), of which there are at least two, each forming a shelf (58) of the storage paternoster which can be moved circumferentially at a distance from the upper carrying surface (32).

7. The transport vehicle (1) according to claim 2, **characterised in that** the unit to be transported is additionally formed by the tube processing unit, which has a thread catching unit for catching a thread end of a wound tube body (2), in particular one that has been received in the storage point (42).

8. The transport vehicle (1) according to claim 7, **characterised in that** the tube processing unit has a thread severing unit for severing a thread section of the thread caught by the thread catching unit which has been unwound from the wound tube body (2).

9. The transport vehicle (1) according to claim 7 or 8, **characterised in that** the thread catching unit is configured to be movable relative to the storage point (42) and the thread severing unit for severing the thread stretched between the wound tube body (2) and the thread catching unit in the course of the relative movement.

10. The transport vehicle (1) according to one of the preceding claims, **characterised in that** the transport vehicle (1) is designed to supply at least the carrying unit (30), the unit to be transported and/or the loading and unloading device with operating energy and/or an operating medium autonomously or via an interface.

11. The transport vehicle (1) according to one of the preceding claims, **characterised in that** the transport vehicle (1) has a weighing unit (94) by means of which at least the weight of the package storage (40) or the weight of at least one loaded or unloaded tube body (2) can be detected for evaluation and/or display.

12. The transport vehicle (1) according to one of the preceding claims, **characterised in that** the driving unit (20) has at least one protection unit (80) for protecting a driving component (22) from dirt lying around on the roadway of the transport vehicle (1) in at least one direction of travel of the transport vehicle (1) of the driving unit (20).

13. The transport vehicle (1) according to one of the preceding claims, **characterised by** at least one retractable and extendible support beam for supporting the transport vehicle (1) when stationary.

14. A textile material handling system (100), in particular for wound and/or non-wound tube bodies (2), in a textile mill, the system (100) having a control system (110) by means of which a transport vehicle (1) is controlled for moving to defined locations within the textile mill, **characterised by** a transport vehicle (1) according to one of the preceding claims.

15. The system (100) according to claim 14, **characterised in that** the system (100) forms a system for distributing textile material in a textile mill, the system (100) having
- a textile material removal station (120),
- a textile material receiving station (130), and
- the transport vehicle (1) for moving the textile material from the textile material removal station (120) to textile material receiving station (130),
in which case at least the control system (110) and the transport vehicle (1) are interconnected for exchanging distribution information regarding textile material removal at the textile material removal station (120) and textile material delivery at the textile material receiving station (130).

## Revendications

1. Véhicule de transport (1) pour une usine textile, comprenant :
une unité de déplacement (20), qui est configurée pour se déplacer de manière autonome vers une destination définie à l'intérieur d'une usine textile,
une unité de support (30), qui est disposée sur l'unité de déplacement (20), en particulier de manière amovible sans destruction, l'unité de support (30) comprenant une surface de support supérieure (32) opposée à l'unité de déplacement (20) pour supporter une unité à transporter, laquelle peut être chargée et déchargée avec un matériau textile, et
un dispositif de chargement et de déchargement (60) doté d'un bras de chargement et de déchargement (62) présentant une unité de transport (64) pour charger et décharger l'unité à transporter avec le matériau textile, le dispositif de chargement et de déchargement (60) étant configuré comme un dispositif de préhension robotisé avec un bras robotisé formant le bras de chargement et de déchargement (62) comprenant une unité de préhension formant l'unité de transport (64), le bras robotisé présentant au moins deux sections de bras reliées entre elles de manière articulée, l'unité de préhension étant montée de manière articulée et rotative à une extrémité libre d'une section de bras extérieure des au moins deux sections de bras reliées entre elles de manière articulée, ce par quoi le bras de chargement et de déchargement (62) avec l'unité de transport (64) est librement mobile dans l'espace de telle sorte que chaque point de l'espace est accessible le long de la portée du bras de chargement et de déchargement (62),
dans lequel l'unité à transporter est formée par un magasin de bobines (40) fixé sur la surface de support supérieure (32), en particulier de manière amovible sans destruction, présentant une pluralité d'emplacements de stockage (42) chacun pour stocker au moins un corps de tube (2) bobiné ou non bobiné,
dans lequel le dispositif de chargement et de déchargement (60) est fixé à l'unité de support (30), en particulier sur la surface de support supérieure (32), ou à l'unité à transporter,
dans lequel l'emplacement de stockage (42) peut être chargé et déchargé avec le corps de tube (2) par le dispositif de chargement et de déchargement (60),
**caractérisé en ce que**
le dispositif de chargement et de déchargement (60) présente un guidage linéaire (70) pour le bras de chargement et de déchargement (62) s'étendant de manière oblique, en particulier verticale, par rapport à la surface de support supérieure (32), le long duquel le bras de chargement et de déchargement (62) avec l'unité de transport (64) peut être déplacé linéairement.

2. Véhicule de transport (1) selon la revendication 1, **caractérisé en ce que** le véhicule de transport (1) présente une unité de traitement de tubes disposée de manière fixée, en particulier de manière amovible sans destruction, sur l'unité de support (30) au moins pour le traitement autonome du corps de tube (2).

3. Véhicule de transport (1) selon la revendication 1 ou 2, **caractérisé en ce que** l'unité à transporter est formée au moins par le magasin de bobines (40), dans lequel au moins un emplacement de stockage (42) de la pluralité d'emplacements de stockage (42) est configuré pour stocker au moins deux corps de tubes (2) en série le long de la longueur de corps de tube.

4. Véhicule de transport (1) selon l'une des revendications précédentes, **caractérisé en ce que** l'unité à transporter est formée au moins par le magasin de bobines (40) présentant au moins deux unités de segment de stockage (44, 46) comprenant chacune au moins un emplacement de stockage (42), dans lequel les au moins deux unités de segment de stockage (44, 46) et le dispositif de chargement et de déchargement (60) sont configurés pour tourner l'un par rapport à l'autre.

5. Véhicule de transport (1) selon la revendication 4, **caractérisé en ce que** les au moins deux unités de segment de stockage (44, 46) sont formées par une structure de cadre (48) faisant saillie verticalement depuis la surface de support supérieure (32), laquelle présente, sur au moins deux de ses côtés verticaux s'étendant verticalement par rapport à la surface de support supérieure (32), respectivement plusieurs emplacements de stockage (42) disposés de manière à s'étendre dans une direction horizontale et/ou verticale, la structure de cadre (48) étant disposée et agencée de manière rotative sur la surface de support supérieure (32) par rapport au dispositif de chargement et de déchargement (60).

6. Véhicule de transport (1) selon la revendication 4, **caractérisé en ce que** le magasin de bobines (40) est configuré sous la forme d'un paternoster de stockage, dans lequel les au moins deux unités de segment de stockage (44, 46) forment chacune une étagère (58) du paternoster de stockage mobile de manière circonférentielle à distance de la surface de support supérieure (32).

7. Véhicule de transport (1) selon la revendication 2, **caractérisé en ce que** l'unité à transporter est en outre formée par l'unité de traitement de tubes, laquelle présente une unité de capture de fil pour capturer une extrémité de fil d'un corps de tube (2) bobiné, en particulier logé dans l'emplacement de stockage (42).

8. Véhicule de transport (1) selon la revendication 7, **caractérisé en ce que** l'unité de traitement de tubes présente une unité de coupe de fil pour couper une section de fil déroulée du corps de tube (2) bobiné du fil capturé par l'unité de capture de fil.

9. Véhicule de transport (1) selon la revendication 7 ou 8, **caractérisé en ce que** l'unité de capture de fil est configurée de manière mobile par rapport à l'emplacement de stockage (42) et à l'unité de coupe de fil pour couper le fil tendu entre le corps de tube (2) bobiné et l'unité de capture de fil au cours du déplacement relatif.

10. Véhicule de transport (1) selon l'une des revendications précédentes, **caractérisé en ce que** le véhicule de transport (1) est configuré pour alimenter de manière autonome ou via une interface au moins l'unité de support (30), l'unité à transporter et/ou le dispositif de chargement et de déchargement en énergie de fonctionnement et/ou en fluide de fonctionnement.

11. Véhicule de transport (1) selon l'une des revendications précédentes, **caractérisé en ce que** le véhicule de transport (1) présente une unité de pesée (94), au moyen de laquelle au moins le poids du magasin de bobines (40) ou le poids d'au moins un corps de tube (2) chargé ou déchargé peut être détecté pour évaluation et/ou affichage.

12. Véhicule de transport (1) selon l'une des revendications précédentes, **caractérisé en ce que** l'unité de déplacement (20) présente au moins une unité de protection (80) pour protéger un composant de déplacement (22) contre des saletés traînant sur la voie de déplacement du véhicule de transport (1) dans au moins une direction de déplacement du véhicule de transport (1) de l'unité de déplacement (20).

13. Véhicule de transport (1) selon l'une des revendications précédentes, **caractérisé par** au moins un support d'appui rétractable et déployable pour soutenir le véhicule de transport (1) à l'arrêt.

14. Système (100) de traitement de matériau textile, en particulier de corps de tubes (2) bobinés et/ou non bobinés, dans une usine textile, le système (100) comprenant un système de commande (110) au moyen duquel un véhicule de transport (1) est commandé pour se déplacer vers des emplacements définis à l'intérieur de l'usine textile, **caractérisé par** un véhicule de transport (1) selon l'une des revendications précédentes.

15. Système (100) selon la revendication 14, **caractérisé en ce que** le système (100) forme un système de distribution de matériau textile dans une usine textile, le système (100) comprenant :
- une station de prélèvement de matériau textile (120),
- une station de réception de matériau textile (130), et
- le véhicule de transport (1) pour acheminer le matériau textile de la station de prélèvement de matériau textile (120) à la station de réception de matériau textile (130),
dans lequel au moins le système de commande (110) et le véhicule de transport (1) sont reliés entre eux pour échanger des informations de distribution concernant le prélèvement de matériau textile au niveau de la station de prélèvement de matériau textile (120) et la distribution de matériau textile au niveau de la station de réception de matériau textile (130).
